# EUROPÄISCHE PATENTSCHRIFT

(11) **EP 1 314 947 B1**
(45) Veröffentlichungstag und Bekanntmachung des Hinweises auf die Patenterteilung: **26.04.2006**
(21) Anmeldenummer: 02025786.1
(22) Anmeldetag: 16.11.2002
(51) Int. Cl.: F28D 7/02, F28F 1/08, F24H 1/43

(54) **Wärmetauscher, insbesondere für Heizungsanlagen**
Heat exchanger, more particularly for heating unit
Echangeur de chaleur, en particulier pour installation de chauffage

(30) Priorität: 22.11.2001 DE 10157267
(43) Veröffentlichungstag der Anmeldung: 28.05.2003
(73) Patentinhaber: Witzenmann GmbH, 75175 Pforzheim (DE)
(72) Erfinder: Gehring, Matthias, 75334 Straubenhardt (DE); Michelfelder, Bernd, Dr., 76131 Karlsruhe (DE); Seeger, Bernd, 75181 Pforzheim (DE)
(74) Vertreter: Blumenröhr, Dietrich

(56) Entgegenhaltungen:
- EP-A- 0 758 731
- DE-U- 20 100 116
- DE-U- 29 922 362
- GB-A- 684 602
- NL-A- 8 403 236
- US-A- 5 572 885
- US-A- 6 158 396

## Beschreibung

Die Erfindung betrifft einen Wärmetauscher für Heizungsanlagen mit dem Merkmalen des Oberbegriffs von Anspruch 1.

Zur Verwendung in Heizungsanlagen finden oft aus Alugussgehäusen bestehende Wärmetauscher Anwendung, die neben dem Brennerbereich einen integrierten Strömungskanal für das aufzuheizende Medium aufweisen. Neuere Bauformen von Abgas-Wärmetauschern bestehen aus einem zylindrischen Gehäuse mit einer senkrecht angeordneten Glattrohr- und Rippenrohrwendel, S. beispielsweise EP-A 0 758 731. Im oberen Bereich des Gehäuses ist bei dieser Bauform der Brenner innerhalb der Glattrohrwendel angeordnet, wobei das Abgas von oben nach unten strömt und die Flammen des Brenners entsprechend seitlich und nach unten gerichtet sind. Im Gegensatz dazu strömt das zu erwärmende Medium, also das Wasser innerhalb der Glattrohr- und Rippenrohrwendel von unten nach oben. Die Erwärmung des Wassers erfolgt derart, dass im oberen Bereich durch erzwungene Konvektion und Strahlung Wärme vom Abgas auf das Wasser übertragen wird und dass im unteren Bereich erzwungene Konvektion und Kondensation zur Wärmeübertragung führen. Das bei der Kondensation anfallende Kondensat läuft unten aus dem Wärmetauschergehäuse ab.

Der Vorteil einer Glattrohrwendel liegt wegen der verbesserten Strömungsverhältnisse in einem besseren Stoffaustausch und Wärmetransport.

Hiervon ausgehend liegt der vorliegenden Erfindung die Aufgabe zugrunde, einen Wärmetauscher der eingangs genannten Art mit verbesserten Gebrauchseigenschaften zur Verfügung zu stellen.

Diese Aufgabe wird erfindungsgemäß durch einen Wärmetauscher mit den Merkmalen von Anspruch 1 gelöst. Somit lassen sich die Vorteile der bekannten Wärmetauschervarianten in optimaler Weise kombinieren, indem man jeweils diejenige Bauform auswählt, die zu den jeweiligen Verhältnissen am besten passt.

Für den erwähnten Anwendungsfall eines Wärmetauschers für Heizungsanlagen heißt dies dass die zumindest zwei übereinander angeordneten Bereiche aus einem Heißbereich mit Wärmeübertragung durch erzwungene Konvektion und Strahlung und einem Kondensationsbereich mit Wärmeübertragung durch erzwungen Konvektion und Kondensation bestehen, so dass sich die Leitung ausgehend vom oberen Heißbereich in den unteren Kondensationsbereich erstreckt und im oberen Heißbereich mit einer weiteren Schlauchwellung mit größerer Wellenlänge und gegebenenfalls flacheren Wellenflanken als im unteren Kondensationsbereich versehen sein kann.

So lässt sich im oberen, überhitzungskritischen Heißbereich die Schlauchwellung quasi leicht an eine Glattrohrwendel annähern, was zu den gewünschten günstigen Strömungsverhältnissen und somit zur Vermeidung von lokalen Überhitzungen in diesem Bereich führt. Die weite Wellung vermeidet hierbei in den Wellentälern das Auftreten von Sekundärwirbeln, die die Wärmeübertragung behindern würden. Gleichzeitig vergrößert eine weite Wellung die Durchmesser der abgelösten Wirbel nach dem Prinzip der Kármánschen Wirbelstraße und trägt damit zusätzlich zur Verbesserung der Wärmeübertragung bei. Der im Gegensatz dazu im unteren Kondensationsbereich vorgesehene Leitungsabschnitt mit engerer Schlauchwellung, kleinerer Wellenlänge und insbesondere steileren Wellenflanken besitzt wiederum die angestrebte möglichst große Oberfläche, die in einem bevorzugten Anwendungsfall um das 2,5-fache höher liegt als bei einem vergleichbaren Glattrohr. Die zuvor erwähnten, Wirbel bzw. Strömungsverhältnisse sind im Kondensationsbereich aufgrund der dort vorherrschenden geringeren Temperaturen unkritisch.

Anstelle der Anpassung der Wellengeometrien kann ein Schritt zur Optimierung des Wärmetauschers aber auch schon darin liegen, Leitungsabschnitte mit unterschiedlichen Materialien zur Verfügung zu stellen, die eine unterschiedliche Korrosionsbeständigkeit aufweisen. So kann man den Einsatz teurer Materialien mit erhöhter Korrosionsbeständigkeit gezielt auf die Bereiche beschränken, in denen sie unbedingt erforderlich sind, während andere Bereiche der Leitung mit weniger korrosionsbegünstigender Umgebung aus kostengünstigerem Material gebildet sein können.

Wie schon beim beschriebenen Stand der Technik ist die Rohrleitung als Wendel ausgebildet und so wendelförmig im Wärmetauschergehäuse verlegt.

Bei der Wahl der Schlauch- und/oder Wellengeometrien lassen sich zur Optimierung der jeweiligen Wärmeübertragungseigenschaften insbesondere folgende Parameter variieren: Wellschlauchdurchmesser, Schlauchgeometrien wie Wanddicke oder bzw. Wellengeometrie wie Wellenlänge und Wellenhöhe. Darüber hinaus ist auch eine Anpassung des Materials möglich.

Wie vorstehend bereits erwähnt, lässt sich die vorliegende Erfindung nicht nur bei den Wärmetauschern für Heizungsanlagen einsetzen, sondern auch bei beliebigen anderen Wärmetauschern, die Bereiche mit unterschiedlichen Verhältnissen wie Temperaturen, Wärmestrahlungen etc. aufweisen. Bei einem solchen Wärmetauscher weist die Leitung erfindungsgemäß zumindest zwei Leitungsabschnitte mit unterschiedlichen Schlauch- und/oder Wellengeometrien auf, nämlich bevorzugterweise einen Leitungsabschnitt mit weiterer Schlauchwellung und größerer Wellenlänge mit insbesondere flacheren Wellenflanken und einen Abschnitt mit engerer Schlauchwellung kleinerer Wellenlänge und mit steileren Wellenflanken. Die weite Schlauchwellung mit flachen Wellenflanken ist ähnlich einer Glattrohrwendel dazu vorgesehen, in Wärmetauscherbereichen mit hohen Temperaturen verlegt zu werden, da die weite Wellung dafür sorgt, dass sich keine Gasbläschen an der Leitungsinnenwand absetzen können, die den Wärmeabtransport beeinträchtigen würden. Daneben ist der Leitungsabschnitt mit engerer Schlauchwellung für solche Bereiche geeignet, die zur Optimierung der Wärmetauscherfläche eine möglichst große Oberfläche aufweisen, ohne dass es in den enggewellten Bereichen der Wellentäler bzw. Wellenberge zu kritischen Strömungs- oder Temperatureinflüssen kommt.

Unterschiedliche Wellungen haben auch einen Einfluss auf die Steifheit der Leitung: Insbesondere bei wendelförmigen Leitungen kommt diese Steifheit zum Tragen, wenn die ursprünglich geradlinig verlaufende gewellte Leitung in die Wendelform gebracht werden soll. Weitgewellte Leitungsabschnitte sind steifer als enggewellte und bleiben somit auch besser in ihrer Position, müssen also nicht bzw. weniger abgestützt bzw. festgelegt werden.

Neben einer Änderung der Wellengeometrie ist es darüber hinaus möglich, die Schlauchgeometrie zu verändern und beispielsweise die Leitungsabschnitte im Heißbereich mit einem gegenüber dem Kondensationsbereich reduzierten Durchmesser zu versehen, was zu einer erhöhten Strömungsgeschwindigkeit und einer vergrößerten Turbulenz führt und die Wärmeübertragung weiter verbessert.

Die beiden unterschiedlich ausgebildeten Leitungsabschnitte können - je nach Anwendungsfall - lückenlos ineinander übergehen oder aber auch durch einen - unter Umständen auch noch mit einer anderen Geometrie versehenen - Übergangsbereich miteinander verbunden sein.

Während sich die vorliegende Erfindung insbesondere anwenden lässt für Wärmetauscher mit integrierter Wellschlauchwendel und somit herkömmliche Bauformen mit Glattrohr- und Rippenrohrwendel ersetzt, lässt sich der erfindungswesentliche Gedanke, Leitungsabschnitte mit unterschiedlichen Geometrien vorzusehen, auch auf herkömmliche Rohr-Wärmetauscher anwenden, die üblicherweise mit einem Bündel parallel zueinander angeordneter Rippenrohre ausgestattet sind. Auch dort lässt sich der Innenraum des Wärmetauschergehäuses zumindest in zwei Bereiche mit unterschiedlichen Bedingungen aufteilen, nämlich in einen brennernahen Heißbereich und einen brennerfernen Kondensationsbereich. Auch empfiehlt es sich dann, Leitungsabschnitte mit weiter Schlauchwellung im Heißbereich und Leitungsabschnitte mit enger Schlauchwellung im Kondensationsbereich vorzusehen.

Weitere Merkmale und Vorteile der vorliegenden Erfindung ergeben sich aus der nachfolgenden Beschreibung eines Ausführungsbeispiels und anhand der Zeichnung; hierbei zeigen
- Figur 1: einen erfindungsgemäßen Wärmetauscher im Längsschnitt; und
- Figur 2: einen Ausschnitt des abgewickelten Metallschlauchs des erfindungsgemäßen Wärmetauschers aus Figur 1.

Der in Figur 1 dargestellte erfindungsgemäße Wärmetauscher 1 besteht aus einem zylindrischen Gehäuse 2 mit vertikaler Gehäuseachse. In dem Gehäuse ist eine Wellschlauchwendel 3 mit ebenfalls vertikaler Wendelachse angeordnet, wobei der Wellschlauch so verlegt ist, dass der Wendeldurchmesser möglichst groß ausfällt, also der Wellschlauch entlang der Gehäuseinnenwandung verlegt ist.

Die Wellschlauchwendel 3 weist hierbei einen im Gehäuseboden 4 angeordneten in Vertikalrichtung orientierten Einlass 5 sowie einen unterhalb des Gehäusedeckels 6 angeordneten und in Horizontalrichtung verlaufenden Auslaß 7 auf. Demnach strömt das zu erwärmende Medium - also im vorliegenden Fall das aufzuheizende Wasser - von unten nach oben durch den Wärmetauscher.

Nachdem im oberen Bereich des Wärmetauschers ein Brenner 8 angeordnet ist, strömt also das zu erwärmende Medium von dem kälteren unteren Bereich des Wärmetauschers in den heißeren oberen Bereich. Der Brenner 8 ist so ausgebildet, dass er ausgehend vom Gehäusedeckel 6 in Vertikalrichtung nach unten in den Wärmetauscher hineinragt und die Flammen insbesondere in Horizontalrichtung radial nach außen auf die Wellschlauchwendel 3 richtet, so dass in diesem auf der Höhe des Brenners befindlichen sogenannten Heißbereich A des Wärmetauschers die Wärme durch erzwungene Konvektion und durch Strahlung auf den Wellschlauch und damit das durch den Wellschlauch fließende Medium übertragen wird. In dem unterhalb des Brenners befindlichen und nicht direkt von den Flammen beaufschlagten Bereich, dem sogenannten Kondensationsbereich B, wird der Wellschlauch von der heißen Luft bzw. dem heißen Abgas, welches den Wärmetauscher an der Unterseite durch einen im Boden angeordneten Abgasauslass 9 verlässt, beaufschlagt, so dass die Wärme durch erzwungene Konvektion und Kondensation übertragen wird.

Im Bereich des Gehäusebodens 4 ist schließlich noch ein Auslass 10 für das Kondensat vorgesehen, welches bei der Kondensation an der Wellschlauchwendel im Kondensationsbereich B anfällt.

Im unteren Kondensationsbereich B des Wärmetauschers 1 ist innerhalb der Wellschlauchwendel 3 ein zylinderförmiger Verdrängungskörper 11 angeordnet, der den Innenraum innerhalb der Wendel 3 blockiert und so den Gasstrom über den Außenbereich des Gehäuses und vorbei an der Wellschlauchwendel 3 richtet. So wird ein möglichst effizienter Wärmeaustausch zwischen dem Heizgas und dem zu erwärmenden Heizungswasser sichergestellt. Gleichzeitig dient dieser Verdrängungskörper 11 dazu, die Wellschlauchwendel 3 an der Gehäusewandung unter Belassung eines Ringspaltes festzulegen, wobei dieser Ringspalt zwischen Gehäusewand und Verdrängungskörper von dem Wellschlauch weitestgehend ausgefüllt wird, der mit seinen Außenkrempen, also den Wellenbergen an Verdrängungskörper und Gehäusewandung anliegt, während der Bereich zwischen jeweils zwei Wellenbergen Platz für das Durchströmen des heißen Abgases lässt.

Da aus der Schnittdarstellung aus Figur 1 nichts über die Wellengeometrie der Wellschlauchwendel zu entnehmen ist, zeigt Figur 2 einen kurzen Ausschnitt der Wellschlauchwendel in einer in die Ebene abgewickelten Darstellung: Dort ist der weitgewellte Leitungsabschnitt 3a zu erkennen, der dem Heißbereich A zugeordnet ist, während der enggewellte Abschnitt 3b dem Kondensationsbereich B zugeordnet ist. Im vorliegenden Fall der Figur 2 gehen beide Abschnitte einstückig und übergangslos ineinander über, d.h. der durchgehende Wellschlauch ist mit unterschiedlichen Wellungen versehen.

Zusammenfassend bietet die vorliegende Erfindung den Vorteil eines Wärmetauschers, der an sich in üblicher Art und Weise aufgebaut ist, der aber durch einfaches Austauschen des Leitungsbauteils derart optimiert wird, dass das Leitungsbauteil an die jeweiligen Verhältnisse in den einzelnen Wärmetauscherabschnitten angepasst und demgemäss mit einer unterschiedlichen Schlauch- und/oder Wellengeometrie versehen wird.

Dies läst sich vorteilhafterweise dazu nutzen, bei gleicher Baugröße eine höhere Leistung des Wärmetauschers zu erzielen oder aber bei gleicher Tauscherleistung mit kleineren Abmessungen auszukommen.

## Patentansprüche

1. Wärmetauscher für Heizungsanlagen, bestehend aus einem insbesondere zylindrischen Gehäuse (2) und einer in dem Gehäuse wendelförmig verlegten Rohrleitung (3), wobei die Rohrleitung (3) zur Optimierung der Gebrauchs- und/oder Wärmeübertragungseigenschaften in verschiedenen Bereichen (A, B) innerhalb des Wärmetauschergehäuses (2) zumindest zwei Leitungsabschnitte (3a, 3b) mit unterschiedlich ausgeprägten und an die in den jeweiligen Bereichen vorherrschenden Verhältnisse angepassten Bauformen aufweist, wobei der Wärmetauscher (1) zumindest zwei Bereiche (A, B) mit verschiedenen Wärmeübertragungsverhältnissen aufweist, die aus einem Heißbereich (A) mit Wärmeübertragung durch erzwungene Konvektion und Strahlung und einem Kondensationsbereich (B) mit Wärmeübertragung durch erzwungene Konvektion und Kondensation bestehen,
**dadurch gekennzeichnet,**
**dass** die zumindest zwei Leitungsabschnitte aus Wellschläuchen mit unterschiedlichen Schlauch- und/oder Wellengeometrien und/oder Materialien bestehen.

2. Wärmetauscher nach Anspruch 1,
**dadurch gekennzeichnet,**
**dass** die Rohrleitung (3) zumindest zwei Leitungsabschnitte (3a, 3b) mit unterschiedlichen Wellengeometrien aufweist, nämlich einen Leitungsabschnitt (3a) mit weiterer Schlauchwellung und größerer Wellenlänge und einen Leitungsabschnitt (3b) mit engerer Schlauchwellung und kleinerer Wellenlänge.

3. Wärmetauscher nach zumindest Anspruch 1,
**dadurch gekennzeichnet,**
**dass** das Wärmetauschergehäuse (2) in vertikaler Orientierung mit vertikaler Zylinderachse vorgesehen ist.

4. Wärmetauscher nach zumindest Anspruch 1,
**dadurch gekennzeichnet,**
**dass** sich die wendelförmige Rohrleitung (3) ausgehend vom oberen Heißbereich (A) in den unteren Kondensationsbereich (B) erstreckt, und dass die wendelförmige Rohrleitung im oberen Heißbereich mit einer weiteren Schlauchwellung mit flacheren Wellenflanken als im unteren Kondensationsbereich versehen ist.

5. Wärmetauscher nach zumindest Anspruch 1,
**dadurch gekennzeichnet,**
**dass** die zumindest zwei Leitungsabschnitte (3a, 3b) mit unterschiedlichen Wellengeometrien einstückig miteinander verbunden sind und ineinander übergehen.

6. Wärmetauscher nach zumindest Anspruch 2,
**dadurch gekennzeichnet,**
**dass** die zumindest zwei Leitungsabschnitte (3a, 3b) mit unterschiedlichen Wellengeometrien jeweils verschiedenen Wellschläuchen zugeordnet sind, und dass die zumindest zwei Wellschläuche durch Fügen zu der wendelförmigen Rohrleitung verbunden sind.

7. Wärmetauscher nachzumindest Anspruch 1,
**dadurch gekennzeichnet,**
**dass** die Rohrleitung zumindest zwei Leitungsabschnitte mit unterschiedlichen Schlauchgeometrien wie insbesondere unterschiedlichen Innendurchmessern und/oder Wanddicken aufweist.

8. Wärmetauscher nach zumindest Anspruch 1,
**dadurch gekennzeichnet,**
**dass** die Rohrleitung zumindest zwei aus unterschiedlichen Materialien hergestellte Leitungsabschnitte aufweist.

9. Wärmetauscher nach Anspruch 1,
**dadurch gekennzeichnet,**
**dass** die Rohrleitung zumindest zwei Leitungsabschnitte mit unterschiedlicher Wellenhöhe aufweist.

## Claims

1. Heat exchanger for heating installations, comprising a particularly cylindrical housing (2) and a pipeline (3) laid helically in the housing, wherein in order to optimise the consumption properties and/or heat transfer properties the pipeline (3) has in different zones (A, B) within the heat exchanger housing (2) at least two sections of pipe (3a, 3b) with differently shaped structures adapted to the conditions prevailing in the respective zones, wherein the heat exchanger (1) has at least two zones (A, B) with different heat transfer zones which comprise a hot zone (A) with heat transfer by forced convection and radiation and a condensation zone (B) with heat transfer by forced convection and condensation, **characterised in that** the at least two sections of pipe comprise corrugated hoses with different hose and/or corrugation geometries and/or materials.

2. Heat exchanger as claimed in Claim 1, **characterised in that** the pipeline (3) has at least two sections of pipe (3a, 3b) with different corrugation geometries, namely a section of pipe (3a) with a wider hose corrugation and a greater corrugation length and a section of pipe (3b) with a narrower hose corrugation and a smaller corrugation length.

3. Heat exchanger as claimed in at least Claim 1, **characterised in that** the heat exchanger housing (2) is provided in vertical orientation with a vertical cylinder axis.

4. Heat exchanger as claimed in at least Claim 1, **characterised in that** starting from the upper hot zone (A) the helical pipeline (3) extends into the lower condensation zone (B) and that the helical pipeline in the upper hot zone is provided with a wider hose corrugation with shallower corrugation flanks than in the lower condensation zone.

5. Heat exchanger as claimed in at least Claim 1, **characterised in that** the at least two sections of pipe (3a, 3b) with different corrugation geometries are connected integrally to one another and merge into one another.

6. Heat exchanger as claimed in at least Claim 2, **characterised in that** the at least two sections of pipe (3a, 3b) with different corrugation geometries are in each case associated with different corrugated hoses, and that the at least two corrugated hoses are connected by joints to the helical pipeline.

7. Heat exchanger as claimed in at least Claim 1, **characterised in that** the pipeline has at least two sections of pipe with different hose geometries such as in particular different internal diameters and/or wall thicknesses.

8. Heat exchanger as claimed in at least Claim 1, **characterised in that** the pipeline has at least two sections of pipe produced from different materials.

9. Heat exchanger as claimed in Claim 1, **characterised in that** the pipeline has at least two sections of pipe with different corrugation heights.

## Revendications

1. Echangeur de chaleur pour installations de chauffage, composé d'un boîtier (2) en particulier cylindrique et d'une conduite (3) posée en hélice dans le boîtier, dans lequel la conduite (3) présente, pour optimiser les propriétés d'utilisation et/ou de transmission de chaleur dans différentes zones (A, B) à l'intérieur du boîtier d'echangeur de chaleur (2), au moins deux sections de conduite (3a, 3b) de formes de construction différentes et adaptées aux conditions régnant dans ces zones respectives, l'échangeur de chaleur (1) présentant au moins deux zones (A, B) avec différentes conditions de transmission de chaleur qui se composent d'une zone chaude (A) avec transmission de chaleur par convection forcée et rayonnement et une zone de condensation (B) avec transmission de chaleur par convection forcée et condensation,
**caractérisé par le fait**
**que** les deux sections de conduite sont composées de tuyaux ondulés flexibles présentant des géométries de tuyau et/ou d'onde différentes et/ou des matériaux différents.

2. Echangeur de chaleur selon la revendication 1,
**caractérisé par le fait**
**que** la conduite (3) présente au moins deux sections de conduite (3a, 3b) avec des géométries d'onde différentes, à savoir une section de conduite (3a) avec une ondulation plus large et une plus grande longueur d'onde et une section de conduite (3b) avec une ondulation plus serrée et une plus petite longueur d'onde.

3. Echangeur de chaleur selon au moins la revendication 1,
**caractérisé par le fait**
**que** le boîtier d'échangeur de chaleur (2) est prévu en orientation verticale avec axe cylindrique vertical.

4. Echangeur de chaleur selon au moins la revendication 1,
**caractérisé par le fait**
**que** la conduite (3) en hélice s'étend de la zone chaude supérieure (A) dans la zone de condensation inférieure (B) et que la conduite en hélice est munie dans la zone chaude supérieure d'une autre ondulation avec des flancs d'onde plus plat que dans la zone de condensation inférieure.

5. Echangeur de chaleur selon au moins la revendication 1,
**caractérisé par le fait**
**que** les au moins deux sections de conduite (3a, 3b) de géométries d'onde différentes sont reliées ensemble en une seule pièce et passent de l'une à l'autre.

6. Echangeur de chaleur selon au moins la revendication 2,
**caractérisé par le fait**
**que** les au moins deux sections de conduite (3a, 3b) de géométries d'onde différentes sont associées à des tuyaux ondulés différents et que les au moins deux tuyaux ondulés sont reliés par aboutage pour former la conduite en hélice.

7. Echangeur de chaleur selon au moins la revendication 1,
**caractérisé par le fait**
**que** la conduite présente au moins deux sections de conduite de géométries de tuyau différentes, comme en particulier de diamètres intérieurs et/ou d'épaisseurs de paroi différents.

8. Echangeur de chaleur selon au moins la revendication 1,
**caractérisé par le fait**
**que** la conduite présente au moins deux sections de conduite en matériaux différents.

9. Echangeur de chaleur selon au moins la revendication 1,
**caractérisé par le fait**
**que** la conduite présente au moins deux sections de conduite de hauteur d'onde différente.
